# EUROPÄISCHE PATENTSCHRIFT

(11) **EP 1 911 916 B1**
(45) Veröffentlichungstag und Bekanntmachung des Hinweises auf die Patenterteilung: **14.09.2016**
(21) Anmeldenummer: 07019634.0
(22) Anmeldetag: 08.10.2007
(51) Int. Cl.: E05B 63/00, E05D 7/10, E05D 11/00, E05D 15/52

(54) **Fenster-/Türsicherung**
Window/door safeguard
Sécurité de fenêtre / porte

(30) Priorität: 09.10.2006 DE 102006047708
(43) Veröffentlichungstag der Anmeldung: 16.04.2008
(73) Patentinhaber: ABUS August Bremicker Söhne KG, 58300 Wetter (DE)
(72) Erfinder: Schell, Friedhelm, 56479 Niederrossbach (DE); Becker, Thomas, Dr., 65549 Hünfelden (DE)
(74) Vertreter: Manitz, Finsterwald & Partner GbR

(56) Entgegenhaltungen:
- EP-A2- 1 223 281
- DE-U1- 29 901 473

## Beschreibung

Die vorliegende Erfindung betrifft eine Fenster-/Türsicherung für einen Dreh-Flügel oder einen Dreh-Kipp-Flügel, insbesondere eines nach innen öffnenden Fensters oder einer nach innen öffnenden Tür, mit einem Riegelbolzen, der in eine am Flügel befestigbare Durchführung einfahrbar ist.

Die Verwendung von Fenster-/Türsicherungen zur Sicherung von Fenstern oder Türen ist grundsätzlich bekannt. Bei Dreh-Flügeln oder Dreh-Kipp-Flügeln besteht das Problem, dass die Fenster-/Türsicherung auslösbar sein muss, um ein Öffnen und/oder ein Kippen des Flügels zu ermöglichen.

DE 101 01 767 A1 beschreibt eine derartige Fenster-/Türsicherung, bei welcher der Riegelbolzen durch Verschieben zwischen einer Riegel- und einer Auslösestellung in die Durchführung ein- und ausfahrbar ist. Der Riegelbolzen wird dabei mittels eines Haltemittels in Art eines Druckkugelschreibermechanismus in der Riegelstellung gehalten. Daneben ist eine von dem Kugelschreibermechanismus niedergehaltene Blattfeder vorgesehen. Wird der Kugelschreibermechanismus durch gewaltsamen Eingriff von außen entfernt, bewegt sich die Blattfeder mit ihrem einen Ende in die Bewegungsbahn des Riegelbolzens und verhindert so ein Ausfahren des Riegelbolzens aus der Durchführung.

Der Erfindung liegt die Aufgabe zugrunde, eine Fenster-/Türsicherung der eingangs genannten Art anzugeben, welche eine erhöhte Aufbruchsicherheit aufweist.

Diese Aufgabe wird durch eine Fenster-/Türsicherung mit den Merkmalen des Anspruchs 1 gelöst, und insbesondere dadurch, dass der Riegelbolzen zwischen einer Auslösestellung, einer ungesicherten Verriegelungsstellung und einer mittels eines Sicherungsmechanismus sicherbaren Verriegelungsstellung axial verfahrbar ist, wobei der Riegelbolzen ausgehend von der Auslösestellung durch eine axiale Betätigung über die ungesicherte Verriegelungsstellung hinaus in die sicherbare Verriegelungsstellung bringbar ist.

Neben der Auslösestellung und der ungesicherten Verriegelungsstellung ist eine weitere Stellung vorgesehen, in die der Riegelbolzen verfahrbar ist. Bei dieser Stellung handelt es sich um die sicherbare Verriegelungsstellung, die mittels des Sicherungsmechanismus sicherbar ist. Der Sicherungsmechanismus, der den Riegelbolzen sichern und in Stellung halten kann, stellt ein Schutzmittel dar, welches es zusätzlich erschwert, den Riegelbolzen durch einen gewaltsamen Eingriff von außen auszulösen, und auch ein unbefugtes Auslösen des Riegelbolzens von innen kann verhindert werden.

Für die Fenster-/Türsicherung sind zwei Sicherheitsstufen auswählbar. In der ungesicherten Verriegelungsstellung ist eine einfache Entriegelung möglich, beispielsweise um tagsüber den betreffenden Flügel schnell und unkompliziert mehrmals kippen und öffnen zu können. In der sicherbaren Verriegelungsstellung ist eine Entriegelung hingegen nur möglich, wenn der Sicherungsmechanismus in eine den Riegelbolzen freigebende Stellung gebracht wird.

Insbesondere kann der Sicherungsmechanismus mit einer Zugangssicherung versehen sein, so dass lediglich autorisierte Benutzer in der Lage sind, den Sicherungsmechanismus in die den Riegelbolzen freigebende Stellung zu überführen. Hierdurch kann verhindert werden, dass nicht autorisierte Benutzer den Riegelbolzen von der ungesicherten Verriegelungsstellung in die Auslösestellung überführen, so dass ein Kippen und/oder Öffnen des betreffenden Flügels lediglich einem autorisierten Benutzer vorbehalten bleibt.

Da für die Anbringung der Fenster-/Türsicherung an einem Blendrahmen in einer Richtung quer zur Längsachse des Riegelbolzens üblicherweise nur wenig Platz zur Verfügung steht, ist ein schlankes Design der Fenster-/Türsicherung vorteilhaft. Insbesondere deshalb ist es bevorzugt, wenn der Sicherungsmechanismus in axialer Verlängerung des Riegelbolzens angeordnet ist. Darüber hinaus wird durch die Anordnung des Sicherungsmechanismus in axialer Verlängerung ermöglicht, dass die Konstruktion bereits bestehender Fenster-/Türsicherungen, die zwischen einer Auslösestellung und einer Riegelstellung verfahrbar sind, nur geringfügig modifiziert werden muss, da lediglich ein Endabschnitt der bereits bestehenden Fenster-/Türsicherungen angepasst werden muss.

Besonders bevorzugt ist es, wenn der Sicherungsmechanismus einen drehbeweglichen Drehriegel umfasst, welcher zur Verriegelung oder Freigabe des Riegelbolzens mit einem Blockiermittel des Riegelbolzens zusammenwirkt. Ein Sicherungsmechanismus, welcher einen drehbeweglichen Riegel umfasst, kann insbesondere in der Richtung quer zur Längsachse des Riegelbolzens Platz sparender ausgebildet werden, als ein Sicherungsmechanismus, welcher einen linear beweglichen Riegel umfasst, welcher quer zur Längsachse des Riegelbolzens bewegbar ist und einen bestimmten Verschiebeweg erfordert. Ferner kann die Drehbewegung eines Schlüssels für einen Schließzylinder, welcher beispielsweise zur Betätigung und/oder Zugangssicherung des Sicherungsmechanismus vorgesehen ist, besonders einfach in eine Drehbewegung des Drehriegels umgesetzt werden.

Nach einer Ausbildung der Erfindung ist der Riegelbolzen durch die axiale Betätigung über die ungesicherte Verriegelungsstellung hinaus automatisch sicherbar. Zur Sicherung des Riegelbolzens ist es dadurch nur erforderlich, durch axiale Betätigung den Riegelbolzen aus der Auslösestellung über die ungesicherte Verriegelungsstellung oder aus der ungesicherten Verriegelungsstellung in die sicherbare Verriegelungsstellung zu verfahren. Insbesondere ist zur Durchführung des Sicherungsvorgangs nur eine Hand erforderlich. Hierdurch wird ein hoher Bedienkomfort gewährleistet.

Bevorzugt ist zur automatischen Sicherung des Riegelbolzens der Sicherungsmechanismus, insbesondere ein Drehriegel, in eine den Riegelbolzen sichernde Stellung vorgespannt. Hierdurch kann die automatische Sicherung besonders einfach realisiert werden. Insbesondere kann zur Vorspannung des Drehriegels ein Federmittel vorgesehen sein, welches bevorzugt sich einerseits an dem Drehriegel und andererseits an dem Gehäuse eines Schließzylinders abstützt.

Nach einer anderen Ausbildung der Erfindung umfasst der Sicherungsmechanismus einen Schließzylinder mit einer Mitnehmereinrichtung, über welche der Drehriegel mit dem Schließzylinder drehbetätigbar verbunden ist. Bevorzugt umfasst die Mitnehmereinrichtung einen insbesondere zylindersegmentförmigen Endabschnitt eines Zylinderkerns des Schließzylinders, wobei der Endabschnitt eine von einer rotationssymmetrischen Form abweichende Form aufweist, und wobei die Mitnehmereinrichtung zur Ausbildung der Drehbetätigbarkeit des Drehriegels in eine in einem Kontaktabschnitt des Drehriegels vorgesehene entsprechende Ausnehmung eingreift.

Nach einer weiteren Ausbildung der Erfindung umfasst der Drehriegel einen Mantelabschnitt, welcher den Schließzylinder zumindest teilweise umgibt, wobei bevorzugt der Mantelabschnitt eine Aussparung aufweist, die derart ausgebildet ist, dass in einem Querschnitt senkrecht zur Drehachse eines Zylinderkerns des Schließzylinders gesehen ein Kreissegment ausgespart ist, dessen Kreissehne länger ist, als die Breite eines Stegabschnitts des Schließzylinders. Durch die mantelartige Anordnung des Drehriegels um den Schließzylinder wird ermöglicht, einen besonders klein bauenden Sicherungsmechanismus zu realisieren. Die gegenüber dem Stegabschnitt größere Breite der Aussparung gewährleistet, dass auch bei dieser Ausbildung der Drehriegel drehbewegbar bzw. drehbetätigbar ist.

Bevorzugt umfasst der Drehriegel einen Auslegerabschnitt, welcher einen Bereich umfasst, welcher eine Gegenform zu einem Blockiermittel des Riegelbolzens bildet. Mittels des Auslegerabschnitts kann der Riegelbolzen in der sicherbaren Verriegelungsstellung gesichert werden. Dazu weist er einen Bereich auf, der auf die Form des Blockiermittels des Riegelbolzens abgestimmt ist.

Nach einer weiteren Ausbildung der Erfindung ist eine Aufnahme vorgesehen, in welcher der Riegelbolzen verfahrbar geführt ist, und an welcher ein Gehäuse eines Schließzylinders drehfest gehalten ist, wobei die Halterung insbesondere dadurch erfolgt, dass ein Stegabschnitt des Gehäuses in eine entsprechende Ausnehmung der Aufnahme eingreift.

Der Riegelbolzen umfasst ein Blockiermittel, welches zur Verriegelung oder Freigabe des Riegelbolzens mit dem Sicherungsmechanismus zusammenwirkt, wobei das Blockiermittel einen an einem dem Sicherungsmechanismus zugewandten Ende des Riegelbolzens vorgesehenen Klobenabschnitt des Riegelbolzens umfasst, welcher in der sicherbaren Verriegelungsstellung von dem Sicherungsmechanismus, insbesondere einem Drehriegel, hintergreifbar ist. Dies ermöglicht, dass die Konstruktion bereits bestehender Riegelbolzen lediglich geringfügig modifiziert werden muss, da lediglich ein Endabschnitt der bereits bestehenden Riegelbolzen angepasst werden muss. Besonders bevorzugt ist es, wenn zur Ausbildung der Hintergreifung eine Ringnut vorgesehen ist. Hierdurch kann die Modifikation besonders gering ausfallen.

Nach einer weiteren Ausbildung der Erfindung ist an einem in der Auslösestellung und/oder in der ungesicherten Verriegelungsstellung sichtbaren Ende des Riegelbolzens oder eines mit dem Riegelbolzen axial verfahrbaren Teils der Fenster-/Türsicherung eine optische Kennzeichnung vorgesehen. Dies hat den Vorteil, dass besonders leicht erkennbar ist, wenn sich der Riegelbolzen nicht in der sicherbaren Verriegelungsstellung, sondern in der Auslösestellung und/oder in der ungesicherten Verriegelungsstellung befindet.

Nach einer weiteren Ausbildung der Erfindung sind Mittel in Art eines Druckkugelschreibermechanismus vorgesehen, mittels derer der Riegelbolzen zwischen seinen Stellungen verfahrbar ist. Dabei kann grundsätzlich jeder beliebige Druckkugelschreibermechanismus verwendet werden. Die Betätigung eines solchen Mechanismus ist einfach und sicher sowie in seiner Funktionsweise für den Benutzer sofort erfassbar.

Nicht beschränkende Ausführungsbeispiele der Erfindung sind in der Zeichnung dargestellt und werden nachfolgend beschrieben.

Es zeigen, jeweils in schematischer Darstellung,
- Fig. 1: eine erfindungsgemäße Fenster-/Türsicherung,
- Fig. 2a - 2c: die Fenster-/Türsicherung von Fig. 1, bei der einige Elemente entfernt wurden, mit einem Riegelbolzen in einer Auslösestellung, einer ungesicherten Verriegelungsstellung bzw. einer sicherbaren Verriegelungsstellung, und
- Fig. 3a, 3b: alle wesentlichen Elemente der Fenster-/Türsicherung von Fig. 1, demontiert, in verschiedenen Ansichten.

Bei der in Fig. 1 dargestellten Fenster-/Türsicherung sind im Wesentlichen eine dekorative Flügelhaube 11 und eine dekorative Rahmenhaube 13 erkennbar. Die Fenster-/Türsicherung ist über eine optionale Flügelunterlage 15 an einem Flügel und über eine optionale Rahmenunterlage 17 an einem Blendrahmen befestigbar. Die Fenster-/Türsicherung kann beispielsweise an der Schließseite oder an der Unterseite des Flügels vorgesehen sein. Darüber hinaus ist ein Schließzylinder 19 erkennbar, in welchen ein Schlüssel 21 eingesteckt ist, durch den der Schließzylinder 19 betätigbar ist.

In Fig. 2 ist die Flügelhaube, die Rahmenhaube und eine nachstehend noch näher erläuterte Rahmenleiste entfernt. Erkennbar wird dadurch ein von der Flügelhaube abgedecktes Flügelblech 23, welches zur Befestigung an einem Flügel mit Schraubendurchführungen 25 und 27 ausgestattet ist, welche zusätzlich die Flügelunterlage 15 durchsetzen. Die Schraubendurchführungen 27 sind dabei als Langlöcher ausgebildet, um Toleranzen ausgleichen zu können. Bei dem Flügelblech 23 handelt es sich um ein gefaltetes Metallblech, dessen Faltbereich als Durchführung 29 ausgebildet ist, durch welche ein Riegelbolzen 31 hindurchführbar ist. Der Riegelbolzen 31 wirkt bei an der Unterseite des Flügels angebrachter Fenster-/Türsicherung als Kippachse für den Flügel, um welche das Flügelblech 23 verdrehbar ist.

Der Riegelbolzen 31 ist durch axiale Betätigung zwischen drei Stellungen verfahrbar, nämlich zwischen der in Fig. 2a gezeigten Auslösestellung, in welcher der Riegelbolzen 31 vollständig aus der Durchführung 29 ausgefahren ist, der in Fig. 2b gezeigten ungesicherten Verriegelungsstellung, in welcher der Riegelbolzen entgegen der Auslöserichtung I axial verfahren ist und die Durchführung 29 vollständig durchgreift, und der in Fig. 2c gezeigten sicherbaren Verriegelungsstellung, in welcher der Riegelbolzen 31 noch über die in Fig. 2b gezeigte ungesicherte Verriegelungsstellung hinaus entgegen der Auslöserichtung I axial verfahren ist, um mit einem in axialer Verlängerung des Riegelbolzens 31 angeordneten Sicherungsmechanismus 33 der Fenster-/Türsicherung zusammenzuwirken.

Der insbesondere in Fig. 3 erkennbare Sicherungsmechanismus 33 umfasst einen drehbeweglichen Drehriegel 35, welcher sich in Fig. 2 in einer den Riegelbolzen 31 sichernden Stellung befindet, so dass der Riegelbolzen 31 in der Stellung gemäß Fig. 2c axial gesichert ist. Hierzu wirkt der Drehriegel 35 mit dem dem Drehriegel 35 zugewandten Ende des Riegelbolzens 31 derart zusammen, dass ein Auslegerabschnitt 37 des Drehriegels 35 einen Klobenabschnitt 39 des Riegelbolzens 31 hintergreift und in eine Ringnut 41 eingreift, um den Riegelbolzen 31 in der sicherbaren Verriegelungsstellung zu sichern. Hierzu weist der Auslegerabschnitt 37 des Drehriegels 35 einen Bereich auf, welcher eine Gegenform zu der Ringnut 41 des Riegelbolzens 31 bildet.

Der Drehriegel 35 des Sicherungsmechanismus 33 ist dabei in die in Fig. 2 gezeigte, den Riegelbolzen 31 sichernde Stellung vorgespannt. Hierzu ist eine gebogene Feder 43 vorgesehen, welche sich unter Vorspannung einerseits an einem vorstehenden Stift 45 des Drehriegels 35 und andererseits an einem Stegabschnitt 47 des Schließzylinders 19 abstützt. Hierdurch ist eine Automatikfunktion realisiert. Wenn der Riegelbolzen 31 aus der Auslösestellung über die ungesicherte Verriegelungsstellung hinaus oder aus der ungesicherten Verriegelungsstellung axial in Richtung des Schließmechanismus 33 bewegt wird, weicht der Auslegerabschnitt 37 des Drehriegels 35 durch eine Drehbewegung des Drehriegels 35 entgegen der Vorspannung der Feder 43 dem Riegelbolzen 31 seitlich aus, um dann in die in Fig. 2 gezeigte sicherbare Verriegelungsstellung zurückzuschnappen, sobald der Klobenabschnitt 39 des Riegelbolzens 31 den als Gegenform zu der Ringnut 41 ausgebildeten Bereich des Auslegerabschnitts 37 des Drehriegels 35 vollständig passiert hat. Der Auslegerabschnitt 37 greift dann in die Ringnut 41 ein, um den Riegelbolzen 31 in der sicherbaren Verriegelungsstellung zu sichern (Fig. 2c).

Der Drehriegel 35 umfasst neben dem Auslegerabschnitt 37 einen Mantelabschnitt 49, welcher den Schließzylinder 19 teilweise umgibt. Der Mantelabschnitt 49 weist eine sich über die ganze Höhe des Mantelabschnitts 49 erstreckende Aussparung 51 auf, deren Breite größer ist, als die Breite des Stegabschnitts 47 des Schließzylinders 19, so dass der Drehriegel 35 drehbeweglich bzw. drehbetätigbar ist.

Zur Drehbetätigung des Drehriegels 35 ist ein an der Unterseite des Drehriegels 35 ausgebildeter Kontaktabschnitt 53 des Drehriegels vorgesehen, welcher eine an einer Seite abgeflachte, ansonsten kreisrunde Ausnehmung umfasst. In diese Ausnehmung des Kontaktabschnitts 53 greift unter Ausbildung einer Formschlussverbindung ein entsprechend ausgebildeter zylindersegmentförmiger Endabschnitt 55 eines drehbaren Zylinderkerns 57 des Schließzylinders 19 ein. Folglich ist der Drehriegel 35 über den Endabschnitt 55 des Zylinderkerns 57 mit dem Schließzylinder 19 drehbetätigbar verbunden, so dass bei Drehbetätigung des Schließzylinders 19 durch den Schlüssel 21 der Drehriegel 35 entgegen der Vorspannung der Feder 43 derart drehbewegt wird, dass der Riegelbolzen 31 freigegeben wird. Aufgrund einer axialen Federbelastung durch eine Druckfeder 59, die den Riegelbolzen 31 über einen Bund 61 in Auslöserichtung I beaufschlagt, fährt der Riegelbolzen 31 aus der sicherbaren Verriegelungsstellung entweder in die ungesicherte Verriegelungsstellung oder in die Auslösestellung zurück, wie nachstehend noch näher erläutert ist.

Der Riegelbolzen 31 ist dabei in einer Rahmenleiste 63 verfahrbar geführt. In der Rahmenleiste 63 ist weiterhin ein den Stegabschnitt 47 umfassendes Gehäuse 65 des Schließzylinders 19 drehfest gehalten, wobei die Halterung dadurch erfolgt, dass der Stegabschnitt 47 des Gehäuses 65 des Schließzylinders 19 in eine entsprechende Ausnehmung der Rahmenleiste 63 eingreift.

Auf der dem Sicherungsmechanismus 33 abgewandeten Seite des Riegelbolzens 31 ist eine in der Farbe Rot gehaltene Kappe 69 vorgesehen, welche in der Auslösestellung und der ungesicherten Verriegelungsstellung über die Rahmenhaube 13 hinaus aus der Fenster-/Türsicherung hervorsteht, wie in Fig. 2a und Fig. 2b erkennbar ist, um jeweils anzuzeigen, dass sich die Fenster-/Türsicherung nicht in der sicherbaren Verriegelungsstellung befindet. In der sicherbaren Verriegelungsstellung (Fig. 2c) schließt die Kappe 69 bündig mit der Rahmenhaube 13 ab und bleibt dadurch zumindest im Wesentlichen verdeckt.

Daneben ist ein Druckkugelschreibermechanismus vorgesehen, mittels dessen der Riegelbolzen 31 zwischen seinen Stellungen, insbesondere zwischen der Auslösestellung und der ungesicherten Verriegelungsstellung, verfahrbar ist. Der Druckkugelschreibermechanismus umfasst neben der Druckfeder 59 eine Druckhülse 71, eine Drehhülse 73 und eine Führungshülse 75, die nach bekannter Art zur Realisierung des Druckkugelschreibermechanismus zusammenarbeiten. Der Riegelbolzen 31 greift mit seinem dem Sicherungsmechanismus 33 abgewandeten Ende in die Drehhülse 73 ein, die innerhalb der Druckhülse 71 gelagert ist. In dieser Hinsicht wird Bezug genommen auf die bereits eingangs erwähnte Anmeldung DE 101 01 767 A1, deren Inhalt hiermit in diese Anmeldung aufgenommen wird. Auf die Druckhülse 71 ist die bereits genannte Kappe 69 aufgesetzt.

Der Riegelbolzen 31 kann durch eine axiale Betätigung ausgehend entweder von der ungesicherten Verriegelungsstellung oder von der Auslösestellung über die ungesicherte Verriegelungsstellung hinaus in die sicherbare Verriegelungsstellung gebracht werden, um dort durch den Sicherungsmechanismus 33 gesichert zu werden. Wird der Sicherungsmechanismus 33 entsichert, fährt der Riegelbolzen 31 entweder in die ungesicherte Verriegelungsstellung oder in die Auslösestellung zurück, aufgrund des Kugelschreibermechanismus abhängig davon, ob der Riegelbolzen 31 zuvor die Auslösestellung oder die ungesicherte Verriegelungsstellung eingenommen hat. Der Riegelbolzen 31 kann auch lediglich zwischen der Auslösestellung und der ungesicherten Verriegelungsstellung verfahren werden, ohne dazwischen in die sicherbare Verriegelungsstellung gebracht zu werden.

Die Fenster-/Türsicherung umfasst schließlich eine Schutzhaube 79, die den von einem Blendrahmen abgewandten Bereich des Kugelschreibermechanismus abdeckt, einen Deckel 81, der im Bereich des Schließzylinders 19 zwischen der Rahmenleiste 63 und der Rahmenunterlage 17 angeordnet ist, und eine Blattfeder 67, die die im Zusammenhang mit der bereits eingangs erwähnten Anmeldung DE 101 01 767 A1 beschriebene Funktion übernimmt.

Insgesamt ergibt sich mit der erfindungsgemäßen Fenster-/Türsicherung eine besonders vorteilhafte Sicherung für einen Dreh-Flügel oder einen Dreh-Kipp-Flügel, die einerseits besonders sicher ist und andererseits eine komfortable Bedienung ermöglicht.

### Bezugszeichenliste

- 11: Flügelhaube
- 13: Rahmenhaube
- 15: Flügelunterlage
- 17: Rahmenunterlage
- 19: Schließzylinder
- 21: Schlüssel
- 23: Flügelblech
- 25: Schraubendurchführung
- 27: Schraubendurchführung
- 29: Durchführung
- 31: Riegelbolzen
- 33: Sicherungsmechanismus
- 35: Drehriegel
- 37: Auslegerabschnitt
- 39: Klobenabschnitt
- 41: Ringnut
- 43: Feder
- 45: Stift
- 47: Stegabschnitt
- 49: Mantelabschnitt
- 51: Aussparung
- 53: Kontaktabschnitt
- 55: Endabschnitt
- 57: Zylinderkern
- 59: Druckfeder
- 61: Bund
- 63: Rahmenleiste
- 65: Gehäuse
- 67: Blattfeder
- 69: Kappe
- 71: Druckhülse
- 73: Drehhülse
- 75: Führungshülse
- 79: Schutzhaube
- 81: Deckel
- I: Auslöserichtung

## Patentansprüche

1. Fenster-/Türsicherung für einen Dreh-Flügel oder einen Dreh-Kipp-Flügel, insbesondere eines nach innen öffnenden Fensters oder einer nach innen öffnenden Tür, mit einem Riegelbolzen (31), der in eine am Flügel befestigbare Durchführung (29) einfahrbar ist, um den Flügel zu verriegeln,
wobei der Riegelbolzen (31) zwischen einer Auslösestellung, einer ungesicherten Verriegelungsstellung und einer mittels eines Sicherungsmechanismus (33) sicherbaren Verriegelungsstellung axial verfahrbar ist, wobei der Riegelbolzen (31) ausgehend von der Auslösestellung durch eine axiale Betätigung über die ungesicherte Verriegelungsstellung hinaus in die sicherbare Verriegelungsstellung bringbar ist, und
wobei der Riegelbolzen (31) ein Blockiermittel (39, 41) umfasst, welches zur Verriegelung oder Freigabe des Riegelbolzens (31) mit dem Sicherungsmechanismus (33) zusammenwirkt, wobei das Blockiermittel (39, 41) einen an einem dem Sicherungsmechanismus (33) zugewandten Ende des Riegelbolzens (31) vorgesehenen Klobenabschnitt (39) des Riegelbolzens (31) umfasst, welcher in der sicherbaren Verriegelungsstellung von dem Sicherungsmechanismus (33) oder einem Teil hiervon hintergreifbar ist.

2. Fenster-/Türsicherung nach Anspruch 1,
**dadurch gekennzeichnet,**
**dass** der Sicherungsmechanismus (33) in axialer Verlängerung des Riegelbolzens (31) angeordnet ist.

3. Fenster-/Türsicherung nach zumindest einem der vorhergehenden Ansprüche,
**dadurch gekennzeichnet,**
**dass** der Riegelbolzen (31) durch die axiale Betätigung über die ungesicherte Verriegelungsstellung hinaus automatisch sicherbar ist.

4. Fenster-/Türsicherung nach Anspruch 3,
**dadurch gekennzeichnet,**
**dass** zur automatischen Sicherung des Riegelbolzens (31) der Sicherungsmechanismus (33) oder ein Teil (35) hiervon in eine den Riegelbolzen (31) sichernde Stellung vorgespannt ist.

5. Fenster-/Türsicherung nach zumindest einem der vorhergehenden Ansprüche,
**dadurch gekennzeichnet,**
**dass** der Sicherungsmechanismus (33) einen drehbeweglichen Drehriegel (35), welcher zur Verriegelung oder Freigabe des Riegelbolzens (31) mit dem Blockiermittel (39, 41) des Riegelbolzens (31) zusammenwirkt, sowie einen Schließzylinder (19) umfasst, der mit dem Drehriegel (35) zusammenwirkt.

6. Fenster-/Türsicherung nach Anspruch 5,
**dadurch gekennzeichnet,**
**dass** der Sicherungsmechanismus (33) ein Federmittel (43) aufweist, welches sich einerseits an dem Drehriegel (35) und andererseits an einem Gehäuse (65) des Schließzylinders (19) abstützt.

7. Fenster-/Türsicherung nach zumindest einem der Ansprüche 5 oder 6,
**dadurch gekennzeichnet,**
**dass** der Schließzylinder (19) eine Mitnehmereinrichtung (55) umfasst, über welche der Drehriegel (35) mit dem Schließzylinder (19) drehbetätigbar verbunden ist.

8. Fenster-/Türsicherung nach Anspruch 7,
**dadurch gekennzeichnet,**
**dass** die Mitnehmereinrichtung (55) einen Endabschnitt eines Zylinderkerns (57) des Schließzylinders (19) umfasst, wobei der Endabschnitt eine von einer rotationssymmetrischen Form abweichende Form aufweist und in eine in einem Kontaktabschnitt (53) des Drehriegels (35) vorgesehene entsprechende Ausnehmung formschlüssig eingreift.

9. Fenster-/Türsicherung nach zumindest einem der Ansprüche 5 bis 8,
**dadurch gekennzeichnet,**
**dass** der Drehriegel (35) einen Mantelabschnitt (49) umfasst, welcher den Schließzylinder (19) zumindest teilweise umgibt und der eine Aussparung (51) aufweist, die derart ausgebildet ist, dass in einem Querschnitt senkrecht zur Längsachse des Schließzylinders (19) gesehen ein Kreissegment ausgespart ist, dessen Kreissehne länger ist, als die Breite eines Stegabschnitts (47) des Schließzylinders (19).

10. Fenster-/Türsicherung nach zumindest einem der Ansprüche 5 bis 9,
**dadurch gekennzeichnet,**
**dass** der Drehriegel (35) einen Auslegerabschnitt (37) umfasst, welcher mit dem Blockiermittel (39, 41) des Riegelbolzens (31) in Verriegelungseingriff bringbar ist.

11. Fenster-/Türsicherung nach zumindest einem der Ansprüche 5 bis 10,
**dadurch gekennzeichnet,**
**dass** eine Aufnahme (63) vorgesehen ist, in welcher der Riegelbolzen (31) verfahrbar geführt ist, und an welcher ein Gehäuse (65) des Schließzylinders (19) drehfest gehalten ist, wobei insbesondere ein Stegabschnitt (47) des Gehäuses (65) in eine entsprechende Ausnehmung der Aufnahme (63) formschlüssig eingreift.

12. Fenster-/Türsicherung nach zumindest einem der vorhergehenden Ansprüche,
**dadurch gekennzeichnet,**
**dass** zur Ausbildung der Hintergreifung eine Ringnut (41) vorgesehen ist.

13. Fenster-/Türsicherung nach zumindest einem der vorhergehenden Ansprüche,
**dadurch gekennzeichnet,**
**dass** an einem in der Auslösestellung und/oder in der ungesicherten Verriegelungsstellung sichtbaren Ende des Riegelbolzens (31) oder eines mit dem Riegelbolzen (31) axial verfahrbaren Teils (71) der Fenster-/Türsicherung eine optische Kennzeichnung (69) vorgesehen ist.

14. Fenster-/Türsicherung nach zumindest einem der vorhergehenden Ansprüche,
**dadurch gekennzeichnet,**
**dass** der Riegelbolzen (31) in Richtung der Auslösestellung vorgespannt ist, wobei der Riegelbolzen (31) von Haltemitteln (71, 73, 75) in der ungesicherten Verriegelungsstellung arretierbar und von dem Sicherungsmechanismus (33) in der sicherbaren Verriegelungsstellung sicherbar ist.

15. Fenster-/Türsicherung nach zumindest einem der vorhergehenden Ansprüche,
**dadurch gekennzeichnet,**
**dass** Mittel (59, 71, 73, 75) in Art eines Druckkugelschreibermechanismus vorgesehen sind, mittels derer der Riegelbolzen (31) in Richtung der Auslösestellung vorgespannt und in der ungesicherten Verriegelungsstellung arretierbar ist.

## Claims

1. A window/door lock for a turning sash or for a turn-tilt sash, in particular of an inwardly opening window or of an inwardly opening door, having a latch bolt (31) which can be moved into a leadthrough which can be fastened to the sash to lock the sash, wherein the latch bolt (31) is axially movable between a release position, an unsecured locking position and a locking position which can be secured by means of a securing mechanism (33), with the latch bolt (31) being able to be moved into the securable locking position, starting from the release position, by an axial actuation beyond the unsecured locking position; and
wherein the latch bolt (31) comprises a blocking means (39, 41) which cooperates with the securing mechanism (33) for locking or unblocking the latch bolt (31), with the blocking means (39, 41) comprising a block section (39) of the latch bolt (31) which is provided at an end of the latch bolt (31) facing the securing mechanism (33) and which can be engaged behind by the securing mechanism (33) or by a part thereof in the securable locking position.

2. A window/door lock in accordance with claim 1,
**characterized in that**
the securing mechanism (33) is arranged in an axial prolongation of the latch bolt (31).

3. A window/door lock in accordance with at least one of the preceding claims,
**characterized in that**
the latch bolt (31) can be automatically secured by the axial actuation beyond the unsecured locking position.

4. A window/door lock in accordance with claim 3,
**characterized in that**
the securing mechanism (33) or a part (35) thereof is preloaded into a position securing the latch bolt (31) for the automatic securing of the latch bolt (31).

5. A window/door lock in accordance with at least one of the preceding claims,
**characterized in that**
the securing mechanism (33) comprises a rotationally movable rotational bolt (35) which cooperates with a blocking means (39, 41) of the latch bolt (31) for locking or unblocking the latch bolt (31) and comprises a lock cylinder (19) which cooperates with the rotational bolt (35).

6. A window/door lock in accordance with claim 5,
**characterized in that**
the securing mechanism (33) has a spring means (43) which is supported at the rotational bolt (35), on the one hand, and at a housing (65) of the lock cylinder (19), on the other hand.

7. A window/door lock in accordance with at least one of the claims 5 or 6,
**characterized in that**
the lock cylinder (19) comprises an entrainer device (55) via which the rotational bolt (35) is connected in a rotationally actuable manner to the lock cylinder (19).

8. A window/door lock in accordance with claim 7,
**characterized in that**
the entrainer device (55) comprises an end section of a cylinder core (57) of the lock cylinder (19), with the end section having a shape differing from a rotationally symmetrical shape and engaging in a form-fitted manner into a corresponding recess provided in a contact section (53) of the rotational bolt (35).

9. A window/door lock in accordance with at least one of the claims 5 to 8,
**characterized in that**
the rotational bolt (35) comprises a jacket section (49) which at least partly surrounds the lock cylinder (19) and which has a cut-out (51) which is configured such that a circular segment is cut out in a cross-section viewed perpendicular to the longitudinal axis of the lock cylinder (19) and its chord is longer than the width of a web section (47) of the lock cylinder (19).

10. A window/door lock in accordance with at least one of the claims 5 to 9,
**characterized in that**
the rotational bolt (35) comprises an extension section (37) which can be brought into locking engagement with the blocking means (39, 41) of the latch bolt (31).

11. A window/ door lock in accordance with at least one of the claims 5 to 10,
**characterized in that**
a mount (63) is provided in which the latch bolt (31) is movably guided and at which a housing (65) of the lock cylinder (19) is rotationally fixedly held, with a web section (47) of the housing (65) in particular engaging in a form-fitted manner into a corresponding recess of the mount (63).

12. A window/door lock in accordance with at least one of the preceding claims,
**characterized in that**
a ring groove (41) is provided for forming the engagement.

13. A window/door lock in accordance with at least one of the preceding claims,
**characterized in that**
an optical marking (69) is provided at an end of the latch bolt (31) or of a part (71) of the window/door lock axially movable with the latch bolt (31), the end being visible in the release position and/or in the unsecured locking position.

14. A window/door lock in accordance with at least one of the preceding claims,
**characterized in that**
the latch bolt (31) is preloaded in the direction of the release position, with the latch bolt (31) being able to be fixed in the unsecured locking position by holding means (71, 73, 75) and being able to be secured in the securable locking position by the securing mechanism (33).

15. A window/door lock in accordance with at least one of the preceding claims,
**characterized in that**
means (59, 71, 73, 75) are provided in the manner of a retractable ballpoint pen by means of which the latch bolt (31) is preloaded in the direction of the release position and is fixable in the unsecured locking position.

## Revendications

1. Dispositif de sécurisation de fenêtre/porte pour un battant rotatif ou un battant rotatif/basculant, en particulier d'une fenêtre qui s'ouvre vers l'intérieur ou d'une porte qui s'ouvre vers l'intérieur, comportant un goujon de verrouillage (31) susceptible de s'engager dans un passage (29) apte à être fixé sur le battant, afin de verrouiller le battant,
dans lequel le goujon de verrouillage (31) est axialement mobile entre une position de déclenchement, une position de verrouillage non sécurisée et une position de verrouillage apte à être sécurisée au moyen d'un mécanisme de sécurisation (33), le goujon de verrouillage (31) pouvant être amené depuis la position de déclenchement jusque dans la position de verrouillage apte à être sécurisée en passant par la position de verrouillage non sécurisée par un actionnement axial, et
le goujon de verrouillage (31) comprend un moyen de blocage (39, 41) qui, en vue de verrouiller ou de libérer le goujon de verrouillage (31), coopère avec le mécanisme de sécurisation (33), le moyen de blocage (39, 41) incluant un tronçon formant gond (39) du goujon de verrouillage (31), qui est prévu à l'extrémité du goujon de verrouillage (31) tournée vers le mécanisme de sécurisation (33), tronçon de gond qui, dans la position de verrouillage apte à être sécurisée, est susceptible d'être engagé par l'arrière par le mécanisme de sécurisation (33) ou par une partie de celui-ci.

2. Dispositif de sécurisation de fenêtre/porte selon la revendication 1,
**caractérisé en ce que**
le mécanisme de sécurisation (33) est agencé en prolongement axial du goujon de verrouillage (31).

3. Dispositif de sécurisation de fenêtre/porte selon l'une des revendications précédentes,
**caractérisé en ce que**
le goujon de verrouillage (31) est susceptible d'être sécurisé automatiquement par l'actionnement axial au-delà de la position de verrouillage non sécurisée.

4. Dispositif de sécurisation de fenêtre/porte selon la revendication 3,
**caractérisé en ce que**
pour la sécurisation automatique du goujon de verrouillage (31), le mécanisme de sécurisation (33) ou une partie (35) de celui-ci est précontraint(e) dans une position qui sécurise le goujon de verrouillage (31).

5. Dispositif de sécurisation de fenêtre/porte selon l'une des revendications précédentes,
**caractérisé en ce que**
le mécanisme de sécurisation (33) inclut un verrou tournant (35) mobile en rotation qui, en vue de verrouiller ou de libérer le goujon de verrouillage (31), coopère avec le moyen de blocage (39, 41) du goujon de verrouillage (31), ainsi qu'une cylindre de serrure (19) qui coopère avec le verrou tournant (35).

6. Dispositif de sécurisation de fenêtre/porte selon la revendication 5,
**caractérisé en ce que**
le mécanisme de sécurisation (33) comprend un moyen élastique (43) qui prend appui d'une part contre le verrou tournant (35) et d'autre part contre un boîtier (65) du cylindre de serrure (19).

7. Dispositif de sécurisation de fenêtre/porte selon l'une au moins des revendications 5 ou 6,
**caractérisé en ce que**
le cylindre de serrure (19) inclut un moyen entraîneur (55) via lequel le verrou tournant (35) est relié au cylindre de serrure (19) de manière à pouvoir être actionné par rotation.

8. Dispositif de sécurisation de fenêtre/porte selon la revendication 7,
**caractérisé en ce que**
le moyen entraîneur (55) inclut un tronçon d'extrémité d'un noyau de cylindre (57) du cylindre serrure (19), le tronçon d'extrémité présentant une forme qui se distingue d'une forme à symétrie de révolution et s'engageant par coopération de formes dans un évidement correspondant prévu dans un tronçon de contact (53) du verrou tournant (35).

9. Dispositif de sécurisation de fenêtre/porte selon l'une au moins des revendications 5 à 8,
**caractérisé en ce que**
le verrou tournant (35) inclut un tronçon enveloppe (49) qui entoure au moins partiellement le cylindre serrure (19) et qui présente une échancrure (51) qui est réalisée de telle sorte que, vu en coupe perpendiculaire à l'axe longitudinal du cylindre de serrure (19), un segment de cercle est épargné dont la corde est plus longue que la largeur d'un tronçon formant âme (47) du cylindre de serrure (19).

10. Dispositif de sécurisation de fenêtre/porte selon l'une au moins des revendications 5 à 9,
**caractérisé en ce que**
le verrou tournant (35) comprend un tronçon formant bras (37) qui est susceptible d'être amené en engagement de verrouillage avec le moyen de blocage (39, 41) du goujon de verrouillage (31).

11. Dispositif de sécurisation de fenêtre/porte selon l'une au moins des revendications 5 à 10,
**caractérisé en ce que**
il est prévu un logement (63) dans lequel le goujon de verrouillage (31) est guidé de façon mobile, et sur lequel un boîtier (65) du cylindre de serrure (19) est retenu solidairement en rotation, et en particulier un tronçon formant âme (47) du boîtier (65) vient s'engager par coopération de formes dans un évidement correspondant du logement (63).

12. Dispositif de sécurisation de fenêtre/porte selon l'une au moins des revendications précédentes,
**caractérisé en ce que**
pour réaliser l'engagement par l'arrière, il est prévu une gorge annulaire (41).

13. Dispositif de sécurisation de fenêtre/porte selon l'une au moins des revendications précédentes,
**caractérisé en ce que**
il est prévu un marquage optique (69) à une extrémité du goujon de verrouillage (31) visible dans la position de déclenchement et/ou dans la position de verrouillage non sécurisée ou d'une partie (71) du dispositif de sécurisation de fenêtre/porte axialement mobile avec le goujon de verrouillage.

14. Dispositif de sécurisation de fenêtre/porte selon l'une au moins des revendications précédentes,
**caractérisé en ce que**
le goujon de verrouillage (31) est précontraint en direction de la position de déclenchement, le goujon de verrouillage (31) étant susceptible d'être arrêté par des moyens de retenue (71, 73, 75) dans la position de verrouillage non sécurisée et d'être sécurisé dans la position de verrouillage apte à être sécurisée par le mécanisme de sécurisation (33).

15. Dispositif de sécurisation de fenêtre/porte selon l'une au moins des revendications précédentes,
**caractérisé en ce que**
il est prévu des moyens (59, 71, 73, 75) du type mécanisme de stylo à bille rétractable, à l'aide desquels le goujon de verrouillage (31) est précontraint en direction de la position de déclenchement et est susceptible d'être arrêté dans la position de verrouillage non sécurisée.
